# FASCICULE DE BREVET EUROPEEN

(11) **EP 2 914 788 B1**
(45) Date de publication et mention de la délivrance du brevet: **20.04.2016**
(21) Numéro de dépôt: 13789241.0
(22) Date de dépôt: 05.11.2013
(51) Int. Cl.: E04H 4/10, A63C 19/12

(54) **DISPOSITIF DE COUVERTURE D'UNE SURFACE COMPRENANT UN TAMBOUR MOBILE COUVERT D'UN CAISSON DE PROTECTION**
VORRICHTUNG ZUR ABDECKUNG EINER OBERFLÄCHE MIT EINER DURCH EINE SCHUTZHÜLLE ABGEDECKTEN TROMMEL
DEVICE FOR COVERING A SURFACE, COMPRISING A MOBILE DRUM COVERED WITH A PROTECTIVE CASING

(30) Priorité: 05.11.2012 BE 201200749
(43) Date de publication de la demande: 09.09.2015
(73) Titulaire: Becoflex S.A., 1440 Wauthier-Braine (BE)
(72) Inventeur: COENRAETS, Benoit, B-1440 Wauthier-Braine (BE)
(74) Mandataire: Connor, Marco Tom
(86) Numéro de dépôt international: PCT/EP2013/073008
(87) Numéro de publication internationale: WO 2014/068131

(56) Documents cités:
- FR-A1- 2 893 651

## Description

### DOMAINE DE L'INVENTION

L'invention se rapporte à un dispositif de couverture d'une surface, aisé à mettre en oeuvre et répondant au mieux aux exigences de l'application concernée. En particulier, la présente invention concerne un dispositif de couverture du type à tambour mobile, comprenant un caisson de protection particulièrement efficace..

### ARRIÈRE-PLAN TECHNOLOGIQUE

On applique des couvertures sur des surfaces pour des raisons qui dépendent de la nature de ces surfaces. Ainsi, dans le cas d'un bassin tel qu'une piscine la couverture peut éviter la pollution par des feuilles ou des animaux, peut faire économiser de l'énergie, de l'eau et des réactifs et peut ou doit assurer la sécurité des personnes en particulier des enfants. Dans un bassin de dessalement ou d'autres traitements d'un fluide, une couverture permet d'éviter la dilution de liquide due à la pluie ou l'évaporation excessive due à la chaleur.

Lorsqu'il s'agit d'un terrain de sport tel qu'un terrain de tennis externe en terre battue ou gazon, une couverture permet de le protéger contre les intempéries, et en particulier une pluie intermittente. Par ailleurs, une caisse de véhicule est couverte notamment pour assurer la stabilité de la charge à la dépression causée par le déplacement du véhicule et la protéger contre les intempéries. On utilise également des couvertures en tant que stores pour serres, jardins d'hiver ou fenêtres de véhicules afin d'éviter toute surchauffe à l'intérieur, et en tant que protection solaire pour auvents de terrasse.

Dans tous les cas de figure, on recherche généralement un dispositif de couverture économique permettant une mise à couvert et à découvert aisée, sûre, reproductible et rapide, nécessitant un minimum d'intervention humaine et, surtout, ayant une durée de vie aussi longue que possible. De nombreux dispositifs de recouvrement d'une surface ont été développés, allant des modèles basiques aux plus sophistiqués. Parmi ces derniers, on peut citer les dispositifs à tambour mobile.

Dans un dispositif de couverture à tambour mobile le tambour motorisé est monté sur un mécanisme de translation longitudinale. Celui-ci déplace le tambour au-dessus de la surface à couvrir ce qui permet littéralement de « poser » la couverture sur la surface, lors dé son déploiement, en la déroulant simultanément du tambour pendant son déplacement longitudinal, puis de la soulever, lors de son retrait, en l'enroulant simultanément sur le tambour. La couverture ne glisse donc pas sur la surface ni lors de son déploiement ni lors de son retrait. Le dispositif de couverture comprend également un système de fixation de la couverture à une première extrémité transversale de la surface à couvrir de sorte que la translation et la rotation du tambour entraînent le déroulement ou l'enroulement de la couverture au-dessus de la surface à couvrir.Des exemples de dispositifs automatiques de ce type sont divulgués par exemple dans les documents suivants: WO2005/026473, FR2900951, DE2257231, FR2893651, FR2789425, FR2743502, EP1719858, et sur le site www.kimbay.fr. Par ailleurs, une variante complètement manuelle du tambour monté à translation longitudinale est illustrée dans les documents WO2007/036625 et US4195370. Le document FR 2893651 divulgue un dispositif de couverture ayant les caractéristiques du préambule de la revendication 1.

Dans la présente demande, les termes « longitudinal » « transversal » et leurs dérivés se réfèrent respectivement à la direction de déplacement du tambour et à la direction de l'axe de révolution de celui-ci.

Les dispositifs de couverture à tambour mobile illustrés ci-dessus prévoient seulement une fixation d'un bord transversal de la couverture à une extrémité transversale de la surface à couvrir, le bord opposé restant solidaire du tambour. Aucun système de fixation des bords longitudinaux de la couverture n'est prévu. En particulier dans le cas d'une piscine, des personnes s'engageant sur la couverture ne seraient pas retenues par ses bords longitudinaux et pourraient ainsi être précipitées dans l'eau. En outre, le manque d'étanchéité de la couverture sur ses bords longitudinaux peut favoriser l'introduction dans la piscine de saletés, feuilles mortes et brindilles ainsi que de petits animaux tels que des souris ou des serpents. Des dispositifs plus sophistiques ont été proposés permettant de fixer de manière réversible les bords longitudinaux de la couverture lors de son déploiement, tel que dans le document FR2803769 qui prévoit un système de fixation des bords longitudinaux de la couverture constitué de tronçons de grilles se soulevant puis se rabattant tronçon par tronçon sur lesdits bords longitudinaux de la couverture en maintenant ces bords à l'intérieur d'un caniveau au fur à mesure du déroulement de celle-ci. Dans cette conception, les bords longitudinaux de la couverture sont pincés sans être verrouillés, ce qui procure une moindre sécurité en particulier dans le cas de piscines.

Un autre système avantageux permettant simultanément de fixer les bords longitudinaux de la couverture lors de son déploiement et d'exercer une force de traction transversale sur celle-ci pour la tendre parfaitement a été divulgué dans WO2010/010152 et dans WO2010/054960. Dans ces dispositifs, les bords longitudinaux de la couverture sont munis d'un jonc ou bourrelet qui est introduit dans l'ouverture orientée vers le haut d'un rail en forme de profilé de section en « U », avec une ou deux ailettes refermant partiellement ladite ouverture. Le bourrelet venant se glisser sous une ailette et retenue dans cette position par des moyens de fixations adéquats, permet de fixer solidement les bords longitudinaux de la couverture..

Même dans les dispositifs à tambour mobile comprenant des moyens de fixation des bords longitudinaux, au plus trois des quatre bords de la couverture peuvent offrir un contact relativement étanche avec la surface formant le périmètre de la surface à couvrir : les deux bords longitudinaux, ainsi que le premier bord transversal de la couverture qui est fixée à une première extrémité de la surface à couvrir. La deuxième extrémité transversale, celle où est stationné le tambour, ne peut être étanchéifiée car elle est simplement posée sur la surface dudit bord latéral, tombant du tambour. Un courant d'air ou du vent se faufilant en-dessous du tambour peuvent ouvrir un espace entre la seconde extrémité latérale de la surface et la couverture, permettant ainsi la contamination de la surface pourtant couverte. Par exemple, dans le cas de piscines, ceci se traduit par une contamination par feuilles, brindilles, gravier, et même animaux, pouvant s'introduire dans le bassin, malgré la présence de la couverture.

D'autre part, on peut ajouter un caisson dé protection monté sur un chariot supportant le tambour. Ledit caisson est ouvert sur sa face faisant face à la surface à couvrir formant une jupe définissant une cavité contenant le chariot et le tambour. Le caisson comprend un rebord définissant le périmètre de sa face ouverte. Un tel chariot a une fonction tout d'abord esthétique, car elle cache le mécanisme de translation longitudinale du chariot ainsi que le tambour.. Il a surtout une fonction protectrice dudit mécanisme de translation et du tambour. Dans le cas d'une piscine, le caisson peut aussi servir comme banc lorsqu'il est stationné à l'une ou l'autre des extrémités transversales de la piscine. Il est clair qu'un tel caisson permet de réduire la pénétration du vent sous la couverture, lorsque celle-ci est déployée. Cependant, afin de permettre le mouvement du chariot, le rebord du caisson doit se trouver en tous points au-dessus des obstacles se trouvant sur toute la largeur de la surface lors du déplacement dans la direction longitudinale du chariot. Pour cette raison, il est indispensable de laisser un espace minimal, dₘ, entre le rebord du caisson et un plan définissant le contour de la surface, tel que l'espace, dₘ, soit supérieur à la hauteur, hₒ, par rapport audit plan de tout obstacle se trouvant sur le chemin du chariot et de son caisson. De tels obstacles peuvent être une margelle en saillie, des cailloux, des profils de renfort, etc. Cet espace, dₘ, entre le rebord du caisson et le plan définissant le bord de la surface ne permet donc pas d'étanchéifier de manière satisfaisante le dernier coté de la surface.

On peut minimiser le risque de soulèvement de la couverture en fixant une latte de métal ou autre matériau à haute densité, s'étendant dans la direction transversale de la couverture, à une position correspondant à la seconde extrémité de la surface à couvrir. Le poids de la latte rend plus difficile l'ouverture d'un espace entre le bord de la surface et la couverture par du vent ou un animal. Cette solution n'est cependant pas optimale car, d'une part, par forts vents, le poids de la latte devient insuffisant pour maintenir le contact de la couverture avec le bord latéral de la surface et, d'autre part, la latte ajoute de l'épaisseur au tambour lorsque la couverture est enroulée.

Il demeure donc un problème pour étanchéifier les quatre côtés d'une surface recouverte par une couverture déployée par un système à tambour mobile. La présente invention propose un caisson de protection particulier, permettant d'étanchéifier les deux côtés transversaux de la surface lorsqu'une couverture est déployée.

### RÉSUMÉ DE L'INVENTION

L'invention est telle que définie dans la revendication principale et des variantes préférées sont définies dans les revendications dépendantes. La présente invention comporte notamment un dispositif de couverture d'une surface dont le contour définit un plan de surface, ledit dispositif comprenant :
(a) Une couverture sensiblement rectangulaire ayant deux bords longitudinaux opposés l'un à l'autre et deux bords transversaux opposés l'un à l'autre, un premier bord transversal de la couverture étant fixé à une première extrémité transversale de la surface,
(b) un tambour monté à rotation apte à enrouler ou dérouler la couverture, ledit tambour étant monté sur un chariot muni d'un mécanisme de translation longitudinale lui permettant de déplacer le tambour au-dessus de la surface dans la direction longitudinale de celle-ci, s'éloignant ou s'approchant de la première extrémité transversale de la surface, permettant ainsi le déploiement, respectivement retrait de la couverture de la surface,
(c) Un caisson de protection monté sur ledit chariot, ledit caisson étant ouvert sur sa face faisant face à la surface à couvrir formant une jupe définissant une cavité contenant le chariot et le tambour, le caisson comprenant un rebord définissant le périmètre de sa face ouverte,
**caractérisé en ce que** le caisson est monté sur le chariot par l'intermédiaire de moyens de variation de hauteur, permettant de varier la distance, d, la plus courte séparant le plan de surface du rebord du caisson entre une première position, dₚ, de stationnement, lorsque le chariot se trouve en bout de course à l'une ou l'autre des extrémités transversales de la surface, et une deuxième position, dₘ, de mouvement, lorsque le chariot déplace le tambour au-dessus de la surface, et **en ce que,** dₘ > dₚ. Il est préféré que la distance de stationnement, dₚ, soit inférieure à 15 mm, voire sensiblement nulle, c'est-à-dire qu'il y ait contact entre le caisson et le plan de surface. En cas de contact, il peut être avantageux dans certaines applications si la portion du rebord du caisson entrant en contact avec le plan de surface en position de stationnement, dₚ, est munie d'un joint d'étanchéité.

Dans le cadre de la présente invention, et comme communément accepté dans l'art, la distance entre le plan de surface et un point du rebord du caisson est définie comme la longueur du segment normal au plan ayant pour extrémité ledit point du rebord. La distance, d, est donc la valeur de la distance du plan de surface au point du rebord du caisson étant le plus proche. Si le rebord définit un plan sensiblement parallèle au plan de surface, alors tous les points du rebord du caisson seront à la même distance, d, du plan de surface. Mais le rebord du caisson ne définit pas nécessairement un plan et peut, au contraire, comprendre des courbures, ouvertures, encoches ou protubérances. La distance, d, au plan de surface est alors définie comme la distance au point du rebord le plus proche dudit plan de surface.

Le plan de surface est défini par la surface entourant directement la surface à couvrir et sur laquelle repose et se déplace le chariot.

Dans une variante préférée de la présente invention, les moyens de variation de hauteur comprennent :
(a) Au moins un vérin électrique, mécanique ou pneumatique,
(b) Un système de levier, ou
(c) Au moins une vis sans fin.

De préférence, les moyens de variation de hauteur comprennent au moins un vérin électrique à chaque extrémité du chariot. Il est avantageux si le dispositif comprend un moyen d'empêcher le mouvement du chariot tant que le chariot n'a pas atteint sa position de mouvement, dₘ. Par exemple, dans le cas où le mécanisme de translation longitudinale du chariot comprenait un moteur électrique activable par enclenchement d'un système d'activation du moteur électrique qui, lorsque le chariot est en position de stationnement, dₚ, à l'une ou l'autre des extrémités transversales de la surface, commencerait par d'abord activer électriquement les moyens de variations de hauteur, de préférence des vérins, afin de d'amener le caisson à sa position de mouvement, dₘ; avant d'activer le moteur du chariot.

Un dispositif de couverture préféré de l'invention est du type dont :
(a) les bords longitudinaux de la couverture sont chacun munis d'un bourrelet s'étendant le long desdits bords,
(b) le mécanisme de translation longitudinale comprend des rails (6) placés de part t d'autre de ladite surface supportant le chariot, les rails étant constitués chacun d'un profilé ayant une ouverture sur une de ses faces et orientée à l'opposé de la surface à couvrir, ladite face comprenant au moins une aile située du côté adjacent à la surface à couvrir et fermant partiellement ladite ouverture ;
(c) il comprend un système de verrouillage continu du bourrelet des bords longitudinaux de la couverture dans l'ouverture desdits rails permettant au bourrelet de s'enclencher sous l'aile (6a) au fur et à mesure du déroulement de la couverture et de se désenclencher au fur et à mesure de son réenroulement.

Dans une forme préférée, le bourrelet est formé par un coeur de géométrie sensiblement prismatique, de préférence sensiblement cylindrique contenu dans un fourreau tubulaire muni sur tout son long d'une bande fixée à au moins une face de la couverture et dans lequel le coeur est de préférence fixé au fourreau tubulaire de sorte à l'empêcher de glisser le long du fourreau, tout en maintenant une flexibilité du bourrelet suffisante pour les opérations de déroulement/enroulement de la couverture au-dessus de la surface à couvrir.

Un dispositif particulièrement préféré de l'invention est tel que le chariot surplombant transversalement la surface à couvrir et supportant le tambour comprend à chacune de ses extrémités:
(a) une roue d'entraînement dont l'axe de rotation est parallèle à celui dudit tambour ;
(b) au moins deux roulettes reposant sur les rails et permettant la translation longitudinale du chariot, et étant montées de part et d'autre de la roue d'entraînement, et constituant avec celle-ci un triangle dont la roue d'entraînement forme le sommet supérieur; et
le mécanisme de translation comprend deux courroies flexibles fixées uniquement à chacune de leurs extrémités aux quatre coins de la surface à couvrir, chacune des deux courroies::
(c) étant disposée dans l'ouverture des rails dans les sections latérales comprises entre un point de fixation et la roulette la plus proche dudit point de fixation, et
(d) coiffant sans glissement la roue d'entraînement dans la section centrale comprise entre les deux roulettes.

Un tel dispositif fonctionne comme suit :
(a) lors du déroulement de la couverture (= déploiement de la couverture), le bourrelet de chaque bord longitudinal de la couverture est inséré dans l'ouverture du rail correspondant au fur et à mesure que le chariot avance et y est bloqué par l'insertion immédiatement après dans la même ouverture de la section latérale (31 a) de courroie directement adjacente à la roulette en aval du sens de translation du chariot.et
(b) lors du ré-enroulement de la couverture(= retrait de la couverture), la section centrale de courroie (directement adjacente à la roulette en amont du sens de translation du chariot est retirée de ladite ouverture du rail, permettant ainsi au bourrelet de se dégager du rail et rendant possible le ré-enroulement de la couverture sur le tambour du chariot.

Le dispositif de couverture comprend de préférence des moyens de modification de la vitesse relative de rotation entre le tambour d'enroulement/déroulement de la couverture et l'axe de rotation des roues d'entraînement. En particulier, de tels moyens peuvent inclure un ressort spiralé placé à l'intérieur du tambour et permettant de compenser la différence entre la vitesse de rotation des roues d'entraînement, qui doit rester sensiblement constante, et la vitesse de rotation du tambour, qui varie avec le diamètre extérieur du tambour au fur et à mesure que la couverture est enroulée/déroulée. Si le ressort spiralé est tendu lors du déroulement de la couverture, cela a l'avantage que, lors du réenroulement de la couverture, il n'est pas nécessaire de motoriser la rotation du tambour pour ramasser la couverture.

Le mécanisme de translation longitudinale comprend de préférence un chariot monté sur les rails. Les moyens d'engagement du système de verrouillage continu comprennent de préférence des moyens d'application à la couverture d'une contrainte en traction dans la direction transversale lors de son déroulement, ladite contrainte étant maintenue lors du verrouillage de la couverture dans l'au moins un desdits rails. En particulier, les moyens d'application d'une contrainte transversale peuvent comprendre un palier de renvoi sensiblement cylindrique monté à rotation selon un axe parallèle à la direction transverse de la couverture. Ce palier de renvoi a une extrémité distale, éloignée de la surface à couvrir, et une extrémité proximale adjacente à ladite surface. La couverture enveloppe partiellement ledit palier de renvoi afin de changer d'orientation, de sorte que le bourrelet dépasse outre l'extrémité distale du palier et maintienne ainsi la tension transversale lors de l'engagement du bourrelet dans le rail. Les moyens d'application d'une contrainte transversale peuvent de plus comprendre deux paliers tenseurs positionnés entre le tambour et le palier de renvoi, les deux paliers tenseurs étant séparés d'une distance supérieure à l'épaisseur de la couverture et inférieure à l'épaisseur du bourrelet, afin d'appliquer une tension transversale à la couverture et de guider le bourrelet outre l'extrémité distale du palier de renvoi.

Le dispositif de la présente invention est particulièrement adapté pour recouvrir des surfaces telles que:
(a) un bassin rempli ou non d'un liquide tel qu'une piscine, un bassin de rétention, de traitement ou de désalinisation des eaux ;
(b) un terrain de sports, tel un terrain de tennis ou de cricket ;
(c) une caisse de véhicule,
(d) une surface vitrée telle une serre, un jardin d'hiver ou une fenêtre de véhicule.

### BRÈVE DESCRIPTION DES FIGURES

Ces aspects ainsi que d'autres aspects de l'invention seront clarifiés dans la description détaillée de modes de réalisation particuliers de l'invention, référence étant faite aux dessins des figures, dans lesquelles :
Fig.1 est une vue d'ensemble en perspective d'une surface avec le tambour protégé par un caisson en position telle qu'une partie de la surface seulement est recouverte par une couverture.
Fig.2 est une vue latérale du chariot supportant le tambour et sur lequel est monté un caisson de protection par l'intermédiaire de vérins.
Fig.3 illustre un mécanisme de fixation d'un bourrelet dans l'ouverture d'un rail par l'intermédiaire d'une courroie flexible ;
Fig.4 ; montre un exemple de bourrelet adapté à la présente invention.

### DESCRIPTION DÉTAILLÉE DE MODES DE RÉALISATION PARTICULIERS

Tel que représenté à la Fig. 1, le dispositif automatique de couverture (1) d'une surface (3) selon l'invention comprend une couverture (10) destinée à protéger ladite surface (3). Le dispositif (1) permet de couvrir notamment des surfaces définies par le contour d'un bassin d'eau tel qu'une piscine, bassin de traitement d'eau, station d'épuration d'eaux usées, bassin de rétention, station de désalinisation etc. Cependant, l'invention pourra être mise en oeuvre dans tout domaine nécessitant la couverture d'une surface, comme par exemple un terrain de tennis en terre battue ou en gazon, une caisse de véhicule, une surface vitrée de serre, de fenêtre de véhicule tel que train ou bus, ou de jardin d'hiver, etc. D'une manière générale, on entend donc dans la présente demande par « surface » toute zone délimitée par un périmètre.

Le dispositif (1) comprend un tambour (2) qui présente une longueur au moins égale à la largeur de la couverture (10), celle-ci devant être de largeur et de longueur suffisantes pour couvrir toute la surface à protéger (3) lorsqu'elle est déployée. Le tambour (2) est monté sur un mécanisme de translation longitudinale comprenant un chariot supportant le tambour. Comme illustré dans les Figures 1 à 3, il est avantageux que le mécanisme de translation longitudinale comprenne aussi des rails (6) placés de part et d'autre de ladite surface (3) afin de guider le chariot sur sa trajectoire. Le tambour (2) a deux sens de rotation : le premier sens de rotation lui permettant de dérouler la couverture (10) pour la déployer et couvrir la surface à protéger (3), et le second sens de rotation lui permettant d'enrouler la couverture (10) afin de la retirer et de donner accès à ladite surface (3).

Pour des raisons esthétiques et pour protéger le tambour et les parties mécaniques et électriques du mécanisme de translation longitudinale, un caisson de protection (20) est monté sur ledit chariot. Le caisson a la forme d'une boîte ouverte sur une face, contenant le chariot et tambour. En particulier la face ouverte du caisson est celle faisant face à la surface (3) à couvrir. Le caisson forme ainsi une jupe définissant une cavité contenant le chariot et le tambour, le caisson comprenant un rebord définissant le périmètre de sa face ouverte. Afin d'assurer une translation longitudinale du chariot et caisson sans encombres, il est indispensable qu'un certain écart, dₘ, existe entre le rebord du caisson et la surface balayée par le caisson lors de sa translation longitudinale. L'écart, dₘ, doit être au moins plus grand que la plus grande hauteur, hₒ, des obstacles se trouvant sur la trajectoire du caisson. De tels obstacles peuvent être de natures différentes. Par exemple, dans le cas d'une piscine, il peut s'agir d'un rebord surélevé de la margelle, tel que représenté schématiquement à la Figure 2 ou d'un couvercle de filtre ou de canal de drainage. L'inconvénient d'un tel écart, dₘ, est que dans sa position déployée, la couverture n'est pas plaquée contre l'extrémité transversale de la surface à couvrir se trouvant du côté du tambour. Ceci peut être particulièrement inconvénient pour des applications comme les caisses de véhicules ou les piscines, car le vent peut s'engouffrer sous la couverture en passant par l'écart, dₘ, entre le caisson et la surface à couvrir écartant ainsi la couverture et permettant l'introduction sous la couverture de corps étrangers indésirables.

La présente invention résout ce problème en montant le caisson de protection (20) sur le chariot par l'intermédiaire de moyens (22) de variation de hauteur, permettant de varier la distance, d, la plus courte séparant le plan de surface du rebord du caisson entre une première position, dₚ, de stationnement, lorsque le chariot se trouve en bout de course à l'une ou l'autre des extrémités transversales de la surface, et une deuxième position, dₘ, de mouvement, lorsque le chariot déplace le tambour au-dessus de la surface (3). Il est entendu que, dₘ > dₚ. Dans le présent contexte, le plan de surface est défini par la surface entourant directement la surface à couvrir et sur laquelle repose et se déplace le chariot. Il est parallèle au plan que définirait la couverture déployée en l'absence de flèche de fléchissement. Si le chariot se déplace sur des rails (6) posés de part et d'autre des cotés longitudinaux de la surface à couvrir, le plan de surface est défini comme le plan supportant les deux rails. La hauteur, hₒ, de tout obstacle en saillie du plan de surface se trouvant sur la trajectoire du caisson est donc mesurée par rapport à ce même plan de surface. Si le rebord autour du périmètre du caisson définit un plan (c'est-à-dire que le rebord est rectiligne sur tout son périmètre) il est préférable que ce plan soit parallèle au plan de surface. Cette variante devient particulièrement avantageuse si la position de stationnement, dₚ, est inférieure à 15 mm, voire sensiblement égale à zéro, ce qui correspond à un contact de tout le périmètre du rebord du caisson avec le plan de surface, assurant ainsi une fermeture du côté transversal de la surface couverte où se trouve le tambour. Il est avantageux aussi lorsque la surface est découverte et que le tambour se trouve de l'autre côté transversal de ladite surface car, dans le cas d'une piscine, un tel caisson peut avantageusement servir de banc, dont la stabilité sera accrue si le rebord de celui-ci repose sur le plan de surface, plutôt que d'en être écarté d'une distance, dₘ, comme c'est le cas dans l'art antérieur. De manière alternative, une portion seulement du rebord du caisson fait contact avec le plan de surface dans sa position de stationnement, dₚ. Par exemple, si seul le côté transversal du rebord du caisson adjacent à la surface couverte lorsque la couverture est déployée est parallèle au plan de surface, l'étanchéité entre le bord transversal de la couverture et le coté transversal correspondant de la surface couverte est assurée, tout en maintenant une circulation d'air dans le caisson par les autres bords qui ne sont pas en contact. Cette variante est avantageuse car le rebord transversal du caisson appuie sur la couverture qui peut ainsi être maintenue bien tendue. On peut aussi obtenir une étanchéité en assurant par exemple que tous les côtés du rebord du caisson, sauf le coté transversal adjacent à la surface couverte lorsque la couverture est déployée sont parallèles au plan de surface. Dans tous les cas de figure, qu'il y ait un, plusieurs côtés ou tous le périmètre du rebord du caisson qui font contact avec le plan de surface en position de stationnement, dₚ, un contact plus étanche peut être obtenu si la portion du rebord qui contacte le plan de surface est munie d'un joint d'étanchéité.

Si le dispositif comprend des rails (6) en saillie du plan de surface, le rebord du caisson reposera avantageusement sur la surface des rails et sera ainsi séparé de la surface de plan par l'épaisseur des rails, qui est généralement inférieure à 15 mm. Dans une variante alternative, le rebord du caisson peut comprendre des créneaux de forme et position adéquates pour entourer les rails en saillie du plan de surface lorsque le caisson est en position de stationnement, dₚ. Si une étanchéité parfaite est avantageuse dans le cas par exemple de couvertures de caisses de véhicule, une certaine ventilation peut être désirable dans des applications telles que des piscines, où l'excès d'humidité accumulée dans la cavité du caisson peut être dommageable à la mécanique et système électrique du dispositif. Une ventilation peut être obtenue, par exemple, en faisant reposer le caisson sur les rails en saillie, comme discuté plus haut. En l'absence de rails ou si les rails sont placés dans des canaux et 'que leur surface apparente est au même niveau que la margelle, le rebord du caisson peut ne pas être rectiligne et comprendre des merlons et créneaux formant avec la surface de la margelle des ouvertures permettant la circulation d'air dans le caisson. Sinon, des trous d'aération peuvent être aménagés n'importe où sur les surfaces, préférablement latérales, du caisson.

Les moyens (22) de variation de la hauteur du caisson comprennent avantageusement au moins un vérin électrique, mécanique ou pneumatique. Si la translation longitudinale du chariot (21) est assurée par un moteur électrique (avantageusement alimenté par un panneau solaire, alors on peut profiter de l'alimentation électrique disponible pour activer le vérin. Alternativement, un vérin pneumatique, par exemple alimenté par une pompe manuelle, ou un vérin mécanique peuvent fonctionner sans alimentation électrique. D'autre moyens (22) de variation de hauteur du caisson peuvent comprendre un système de levier, permettant de passer d'une position à l'autre, par exemple par rotation d'une came, ou peuvent comprendre une vis sans fin. Pour des raisons de confort d'utilisation, il est préféré d'utiliser au moins un vérin, en particulier un vérin électrique, fixé à chaque extrémité, du chariot (21).

Comme la position de stationnement, dₚ, du caisson, qui est inférieure à la position de mouvement, dₘ, est généralement inférieure à la hauteur maximum, hₒ, d'un obstacle se trouvant sur la trajectoire du caisson, dₚ < hₒ < dₘ, il faut empêcher que le chariot (21) se mette en mouvement et quitte une des ses positions de stationnement à une ou l'autre extrémité transversale de la surface alors que le caisson est encore en position de stationnement, dₚ. Pour cette raison, il est avantageux de munir le dispositif de la présente invention d'un moyen empêchant le mouvement du chariot tant que le caisson n'a pas atteint sa position de mouvement, dₘ. Par exemple, si la translation longitudinale du chariot est assurée par un moteur électrique muni d'un système d'activation pour sa mise en marche, il suffit de d'empêcher la mise en marche du moteur électrique tant que le caisson n'est pas en position de mouvement, dₘ. Ceci peut se faire à l'aide d'un interrupteur ne s'enclenchant qu'une fois le caisson dans sa position de mouvement, dₘ, ou à l'aide d'un détecteur, indiquant au système d'activation du moteur la position du caisson. Par exemple, le système d'activation du moteur peut être programmé, au cas où le caisson est en position de stationnement, dₚ, pour d'abord activer électriquement les vérins (22) pour soulever le caisson à sa position de mouvement, dₘ, avant d'activer le moteur électrique de translation longitudinale du chariot (21).

Le dispositif (1) comprend en outre un système de fixation d'un premier bord transversal de la couverture situé à une extrémité transversale de la surface à couvrir et permettant d'entraîner par tension sur la couverture ainsi fixée la rotation du tambour (2) pour dérouler la couverture (10) au-dessus de la surface à couvrir (3) lorsque le chariot (21) s'éloigne dudit premier bord transversal. Tout type de système de fixation connu et convenant aux critères de contraintes et de sécurité selon l'application peut être utilisé à cet effet. Par exemple, le système de fixation peut comprendre une pluralité de sangles solidaires de l'extrémité transversale apparente de la couverture (10), lesdites sangles étant par exemple munies de crochets d'ancrage qui se fixent sur la partie transversale du contour délimitant la surface à couvrir (3). De manière alternative, on peut munir l'extrémité à fixer de la couverture d'oeillets qui viennent se fixer au bord transversal de la surface par l'intermédiaire d'une série de pitons, de vis, d'un câble ou tout autre moyen. Ces moyens d'ancrage maintiennent immobilisée l'extrémité transversale apparente de la couverture (10) ce qui permet de générer sur celle-ci une traction longitudinale et de la dérouler sans devoir motoriser la rotation du tambour (2) lorsqu'il se déplace pour couvrir la surface (3).

La couverture peut être en toute matière convenant à l'application en question : matériaux textiles synthétiques ou naturels, films polymériques, lattes en polymère, en métal ou en bois, etc. Elle peut être transparente, opaque ou translucide et peut former une barrière à des fluides ou au contraire être poreuse, voir même comprendre des mailles telles que dans un filet. Par exemple, pour des applications de piscines ou de bassins de traitement d'eau ou similaire, il est avantageux si la couverture comprend des trous de drainage permettant ainsi à l'eau de pluie de ne pas s'accumuler sur la couverture et évitant ainsi la formation de poches d'eau sur la surface de la couverture.

Une tension longitudinale peut être appliquée à la couverture lors de son déploiement simplement en s'assurant que la vitesse de déroulement de la couverture par la rotation du tambour soit inférieure à la vitesse de translation longitudinale du tambour, soit par l'intermédiaire d'un frein ou d'un ressort dans le système de rotation du tambour, soit par un contrôle motorisé différencié des mouvements de rotation et translation du tambour. Si ces deux vitesses sont synchrones, la couverture sera déployée sans d'autres tensions que celles générées par son poids propre dans le cas de la couverture d'une surface comprenant une cavité telle qu'une piscine.

Le dispositif (1) objet de l'invention peut avantageusement comprendre un système de verrouillage continu des bords longitudinaux de la couverture (10) dans des rails (6) qui s'étendent de chaque côté longitudinal de la surface à couvrir et sur lesquels se déplace le chariot (21). Les bords longitudinaux de la couverture peuvent ainsi s'enclencher au fur et à mesure de son déroulement et se déclencher lors de son enroulement. De tels systèmes de verrouillage sont décrits par exemple dans WO2010010152 et WO2010054960, dont le contenu est inclus dans la présente demande par référence. Un système de verrouillage préféré auquel s'applique la présente invention comprend :
(a) deux rails (6) s'étendant le long des cotés longitudinaux et de part et d'autre de la surface à couvrir. Les rails sont constitués d'un profilé ayant une ouverture (14) vers l'extérieur, (i.e., orientée à l'opposé de la surface à couvrir) sur une de ses faces et comprenant une ou deux ailes fermant partiellement de part et d'autre ladite ouverture (14) (s'il n'y a qu'une aile (6a) elle est située du côté adjacent à la surface à couvrir) ;
(b) les bords longitudinaux de la couverture (10) comprennent chacun au moins un bourrelet (12). Per exemple, tel qu'illustré à la Figure 4, le bourrelet peut être formé par un coeur (12c) de géométrie sensiblement prismatique, de préférence sensiblement cylindrique, contenu dans et préférablement fixé à un fourreau tubulaire (12t) muni sur tout son long d'une bande (12b) fixée à au moins une face de la couverture; d'autres types de bourrelets, par exemple moulés, peuvent bien entendu être utilisés ;
(c) des moyens d'engagement (13, 15a, 15b) permettant d'engager ledit bourrelet (12) dans l'ouverture (14) formée par la ou les ailes (6a) du rail (6) et de le glisser sous une des ailes et des moyens de fixation (31) pour empêcher que le bourrelet puisse sortir de ladite ouverture (14), de sorte que la couverture (10) soit verrouillée au rail (6) (voir p.ex., Figure 3).

Un tel système de verrouillage permet de glisser le bourrelet (12) dans l'ouverture (14) du rail (6) et de l'y coincer entraînant ainsi la fixation continue dans ledit rail (6) du bord longitudinal correspondant de la couverture (10) et de maintenir par celui-ci la couverture (10) au-dessus de la surface à couvrir (3) même en cas de sollicitations mécaniques très élevées dues par exemple à une dépression ou à la gravitation. Dans le cas des piscines, il confère la sécurité en cas d'accès (autorisé ou non) sur la couverture. La résistance du système de verrouillage peut facilement atteindre une plage de 5 à 10 kN/m (500 à 1000 kg/m) qui est suffisante pour de nombreuses applications. Selon les matériaux utilisés, de plus hautes résistances de verrouillage peuvent être atteintes.

Dans une forme préférée, le système de verrouillage (11) du dispositif de couverture (1) comprend des moyens d'application d'une tension transversale à la couverture, qui guident aussi le bourrelet vers l'ouverture du rail correspondant. Tel que représenté à la Figure 2, de tels moyens comprennent de préférence deux paliers tenseurs (15a, 15b) séparés l'un de l'autre d'une distance supérieure à l'épaisseur de la couverture et inférieure à l'épaisseur du bourrelet (12), afin d'appliquer une tension transversale à la couverture. Les moyens comprennent également de préférence au moins un palier de renvoi (13) sensiblement cylindrique monté à rotation selon un axe parallèle à la direction transverse de la couverture, ledit palier de renvoi ayant une extrémité distale, éloignée de la surface à couvrir, et une extrémité proximale, adjacente à ladite surface, la couverture enveloppant partiellement ledit palier (13) afin de changer d'orientation, de sorte que le bourrelet (12) dépasse outre l'extrémité distale du palier. Si le système comprend deux paliers tenseurs (15a, 15b), ceux-ci sont placés entre le palier de renvoi (13) et le tambour, afin de positionner le bourrelet de la couverture lorsqu'il atteint le palier de renvoi (13) outre le bord de son extrémité distale.

Dans une variante particulièrement préférée de la présente invention, le système de translation et de verrouillage sont tels que décrits dans WO2010054960 et représenté à la Figure 1, et comprend un chariot (21) monté sur les rails (6) et surplombant transversalement la surface (3) à couvrir et supportant le tambour (2). Le chariot supporte le tambour contenant la couverture et est surmonté d'un caisson de protection tel que décrit plus haut. Ledit chariot comprend à chacune de ses extrémités:
(a) une roue d'entraînement (9) dont l'axe de rotation est parallèle à celui dudit tambour (2); les deux roues d'entraînement (9) sont de préférence motorisées ;
(b) au moins deux roulettes (33) reposant sur les rails (6) et permettant la translation longitudinale du chariot (21), et étant montées de part et d'autre de la roue d'entraînement (9), et constituant avec celle-ci un triangle dont la roue d'entraînement (9) forme le sommet supérieur; et

le mécanisme de translation et fixation comprend deux courroies flexibles (31) fixées uniquement à chacune de leurs extrémités (35) aux quatre coins de la surface à couvrir, chacune des deux courroies (31):
(c) étant disposée dans l'ouverture (14) des rails (6) dans les sections latérales (31a) comprises entre un point de fixation (35) et la roulette (33) la plus proche dudit point de fixation, et
(d) coiffant sans glissement la roue d'entraînement (9) dans la section centrale (31b) comprise entre les deux roulettes (33).

Un tel système est très avantageux car il remplit de multiples fonctions. Il permet tout d'abord de déplacer le chariot le long des rails. Comme le segment angulaire de la roue d'entraînement (9) coiffé par une courroie flexible (31) telle que décrite ci-dessus est bien supérieur à celui couvert par une crémaillère droite, par exemple posée au fond du rail, les risques de glissement d'une roue d'entraînement sont considérablement réduits. Un tel glissement d'une roue d'entraînement provoquerait la mise en travers du chariot et le blocage du système. Un deuxième avantage d'un tel système est que entre le chariot et les coins (35) de la surface à couvrir, l'ouverture (14) est obturée par la courroie (31) qui est insérée dans le rail dans ses portions (31a). Ceci permet de diminuer l'entrée de corps étrangers dans les rails, tels poussières, graviers, brindilles, etc., et aussi d'éviter qu'une personne s'y coince un orteil, par exemple dans le cas d'une piscine. Enfin, et ceci concerne plus particulièrement la présente invention, les courroies permettent de fixer le bourrelet (12) sous l'aile (6a) d'un rail au fur et à mesure que le bourrelet est introduit sous l'aile (6A) du rail.

La Figure 3 illustre un système de fixation du bourrelet sous l'aile (6a) d'un rail. Comme discuté plus haut, le bourrelet (12) est guidé dans l'ouverture (14) du rail correspondant par des paliers tenseurs (15a, 15b) et de renvoi (13). Une fois dans l'ouverture (14), le bourrelet en ressortirait à la première sollicitation s'il n'y était pas fixé. L'introduction de la courroie (31) dans l'ouverture du rail directement après l'introduction du bourrelet (12) permet de fixer celui-ci sous l'aile (6a), empêchant ainsi qu'il n'en ressorte. Lorsque la couverture est retirée de la surface, la courroie est préalablement retirée, ce qui libère le bourrelet qui peut ressortir. En résumé, le système de fixation fonctionne comme suit :
(a) lors du déroulement de la couverture (= déploiement de la couverture), le bourrelet (12) de chaque bord longitudinal de la couverture est inséré dans l'ouverture (14) du rail (6) correspondant au fur et à mesure que le chariot avance et y est bloqué par l'insertion immédiatement après dans la même ouverture de la section latérale (31 a) de courroie directement adjacente à la roulette (33) en aval du sens de translation du chariot.et
(b) lors du ré-enroulement de la couverture (= retrait de la couverture), la section centrale de courroie (31 b) directement adjacente à la roulette (33) en amont du sens de translation du chariot est retirée de ladite ouverture (14) du rail, permettant ainsi au bourrelet (12) de se dégager du rail et rendant possible le ré-enroulement de la couverture sur le tambour (2) du chariot .

Le déplacement du tambour le long d'une surface à couvrir ou découvrir se produit généralement à une vitesse constante. Les roues d'entraînement (9) doivent donc tourner à une vitesse de rotation sensiblement constante. Cependant, surtout pour des surfaces de dimensions longitudinales importantes, le diamètre extérieur du tambour peut varier considérablement selon que la couverture est déployée ou retirée. Comme la vitesse de déploiement/retrait de la couverture dépend de la vitesse de rotation des roues d'entraînement (qui demeure généralement constante) et comme le diamètre extérieur du tambour varie avec la portion de couverture qui y est enroulée, il s'en suit que le tambour et les roues d'entraînement (9) ne peuvent tourner à la même vitesse lors de la translation du chariot. Pour des couvertures de petites dimensions, il est possible de compenser les différences de vitesse par une traction sur la couverture. Pour des couvertures de dimensions longitudinales plus importantes, comme pour une piscine ou une remorque d'un semi-remorque, il est nécessaire de prévoir des moyens de modification de la vitesse relative de rotation entre le tambour d'enroulement/déroulement de la couverture et l'axe de rotation des roues d'entraînement (9). Ces moyens peuvent inclure un ressort spiralé placé à l'intérieur du tambour permettant de compenser la différence entre la vitesse de rotation des roues d'entraînement, qui doit rester sensiblement constante, et la vitesse de rotation du tambour, qui varie avec le diamètre extérieur du tambour au fur et à mesure que la couverture est enroulée/déroulée. Lors du déploiement de la couverture, le tambour tourne spontanément dû à la tension créée par la couverture qui est fixée à un bord latéral de la surface à couvrir. Si le ressort spiralé se tend pendant le déploiement de la couverture (10) sur la surface, il n'est pas nécessaire de motoriser la rotation du tambour non plus lors du ramassage et ré-enroulement de la couverture autour du tambour, dont la rotation est conduite par la détente du ressort spiralé. Ce système est très avantageux car il ne nécessite pas de deuxième moteur ou d'un système d'engrenages ou de contrôle électronique pour tourner le tambour à la vitesse adéquate.

Un système de couverture selon la présente invention est particulièrement adapté au recouvrement de surfaces telles que :
(a) un bassin rempli ou non d'un liquide tel qu'une piscine, un bassin de rétention, de traitement ou de désalinisation des eaux ;
(b) un terrain de sports, tel un terrain de tennis ou de cricket ;
(c) une caisse de véhicule, telle une remorque,
(d) une surface vitrée telle une serre, un jardin d'hiver ou une fenêtre de véhicule.

Le caisson de protection (22) à positions variables selon que le chariot (21) est en mouvement, dₘ, ou qu'il est stationné, dₚ, à une extrémité de la surface à couvrir permet d'ajouter au chariot protecteur une fonction additionnelle de fixation du bord transversal de la couverture se trouvant du côté du tambour (2), lorsque celle-ci est déployée. Une telle fixation est fort avantageuse, voire essentielle, dans des applications de piscines ou de bâches de semi-remorques, où la couverture peut être exposée à des courants d'air importants qui peuvent facilement soulever son bord transversal se trouvant du côté du tambour et ainsi créer une ouverture indésirable.

## Revendications

1. Dispositif (1) de couverture d'une surface (3) dont le contour définit un plan de surface, ledit dispositif comprenant :
(a) Une couverture (10) sensiblement rectangulaire ayant deux bords longitudinaux opposés l'un à l'autre et deux bords transversaux opposés l'un à l'autre, un premier bord transversal de la couverture étant fixé à une première extrémité transversale de la surface (3),
(b) un tambour (2) monté à rotation apte à enrouler ou dérouler la couverture (10), ledit tambour (2) étant monté sur un chariot (21) muni d'un mécanisme de translation longitudinale lui permettant de déplacer le tambour au-dessus de la surface (3) dans la direction longitudinale de celle-ci, s'éloignant ou s'approchant de la première extrémité transversale de la surface, permettant ainsi le déploiement, respectivement retrait de la couverture de la surface (3),
(c) Un caisson de protection (20) monté sur ledit chariot, ledit caisson étant ouvert sur sa face faisant face à la surface (3) à couvrir formant une jupe définissant une cavité contenant le chariot et le tambour, le caisson comprenant un rebord définissant le périmètre de sa face ouverte,
**caractérisé en ce que** le caisson est monté sur le chariot par l'intermédiaire de moyens (22) de variation de hauteur, permettant de varier la distance, d, la plus courte séparant le plan de surface du rebord du caisson entre une première position, dₚ, de stationnement, lorsque le chariot se trouve en bout de course à l'une ou l'autre des extrémités transversales de la surface, et une deuxième position, dₘ, de mouvement, lorsque le chariot déplace le tambour au-dessus.de la surface (3), et **en ce que,** dₘ > dₚ.

2. Dispositif selon la revendication 1, dans lequel la distance de stationnement, dₚ, est inférieure à 15 mm, de préférence, la distance de stationnement, dₚ, est sensiblement nulle, c'est-à-dire qu'il y a contact entre le rebord du caisson et le plan de surface, et la portion du rebord en contact avec le plan de surface est de préférence munie d'un joint d'étanchéité.

3. Dispositif selon la revendication 1 ou 2, dans lequel les moyens (22) de variation de hauteur comprennent :
(a) Au moins un vérin électrique, mécanique ou pneumatique,
(b) Un système de levier, ou
(c) Au moins une vis sans fin.
De préférence, les moyens (22) de variation de hauteur comprennent au moins un vérin électrique à chaque extrémité du chariot (21).

4. Dispositif de couverture selon l'une quelconque des revendications précédentes, comprenant un moyen d'empêcher le mouvement du chariot tant que le chariot n'a pas atteint sa position de mouvement, dₘ.

5. Dispositif de couverture selon la revendication précédente comprenant un moteur électrique pour la translation longitudinale du chariot et comprenant un, système d'activation du moteur électrique dont la mise en marche, lorsque le chariot est en position de stationnement, dₚ, à l'une ou l'autre des extrémités transversales de la surface, commence par activer électriquement les moyens (22) de variations de hauteur, de préférence des vérins, afin de d'amener le caisson à sa position de mouvement, dₘ; avant d'activer le moteur du chariot (21).

6. Dispositif de couverture selon l'une quelconque des revendications précédentes dans lequel :
(a) les bords longitudinaux de la couverture (10) sont chacun munis d'un bourrelet (12) s'étendant le long desdits bords,
(b) le mécanisme de translation longitudinale comprend des rails (6) placés de part et d'autre de ladite surface (3) supportant le chariot (21), les rails étant constitués chacun d'un profilé ayant une ouverture (14) sur une de ses faces et orientée à l'opposé de la surface à couvrir, ladite face comprenant au moins une aile (6a) située du côté adjacent à la surface à couvrir et fermant partiellement ladite ouverture (14) ;
(c) il comprend un système de verrouillage continu du bourrelet (12) des bords longitudinaux de la couverture (10) dans l'ouverture (14) desdits rails (6) permettant au bourrelet (12) de s'enclencher sous l'aile (6a) au fur et à mesure du déroulement de la couverture (10) et de se désenclencher au fur et à mesure de son réenroulement.

7. Dispositif de couverture selon la revendication précédente dans lequel le bourrelet (12) est formé par un coeur (12c) de géométrie sensiblement prismatique, de préférence sensiblement cylindrique contenu dans un fourreau tubulaire (12t) muni sur tout son long d'une bande (12b) fixée à au moins une face de la couverture et dans lequel le coeur (12c) est de préférence fixé au fourreau tubulaire (12t) de sorte à l'empêcher de glisser le long du fourreau, tout en maintenant une flexibilité du bourrelet suffisante pour les opérations de déroulement/enroulement de la couverture (10) au-dessus de la surface à couvrir (3).

8. Dispositif de couverture selon la revendication 6 ou 7 dans lequel ledit chariot (21) surplombant transversalement la surface (3) à couvrir et supportant le tambour (2) comprend à chacune de ses extrémités:
(a) une roue d'entraînement (9) dont l'axe de rotation est parallèle à celui dudit tambour (2);
(b) au moins deux roulettes (33) reposant sur les rails (6) et permettant la translation longitudinale du chariot (21), et étant montées de part et d'autre de la roue d'entraînement (9), et constituant avec celle-ci un triangle dont la roue d'entraînement (9) forme le sommet supérieur; et
le mécanisme de translation comprend deux courroies flexibles (31) fixées uniquement à chacune de leurs extrémités (35) aux quatre coins de la surface à couvrir, chacune des deux courroies (31):
(c) étant disposée dans l'ouverture (14) des rails (6) dans les sections latérales (31a) comprises entre un point de fixation (35) et la roulette (33) la plus proche dudit point de fixation, et
(d) coiffant sans glissement la roue d'entraînement (9) dans la section centrale (31b) comprise entre les deux roulettes (33).

9. Dispositif de couverture selon la revendication précédente dans lequel :
(a) lors du déroulement de la couverture (= déploiement de la couverture), le bourrelet (12) de chaque bord longitudinal de la couverture est inséré dans l'ouverture (14) du rail (6) correspondant au fur et à mesure que le chariot avance et y est bloqué par l'insertion immédiatement après dans la même ouverture de la section latérale (31 a) de courroie directement adjacente à la roulette (33) en aval du sens de translation du chariot et
(b) lors du ré-enroulement de la couverture (= retrait de la couverture), la section centrale de courroie (31 b) directement adjacente à la roulette (33) en amont du sens de translation du chariot est retirée de ladite ouverture (14) du rail, permettant ainsi au bourrelet (12) de se dégager du rail et rendant possible le ré-enroulement de la couverture sur le tambour (2) du chariot.

10. Dispositif selon la revendication 8 ou 9 comprenant des moyens de modification de la vitesse relative de rotation entre le tambour d'enroulement/déroulement de la couverture et l'axe de rotation des roues d'entraînement (9), lesdits moyens incluant un ressort spiralé placé à l'intérieur du tambour et permettant de compenser la différence entre la vitesse de rotation des roues d'entraînement, qui doit rester sensiblement constante, et la vitesse de rotation du tambour, qui varie avec le diamètre extérieur du tambour au fur et à mesure que la couverture est enroulée/déroulée.

11. Dispositif de couverture selon l'une quelconque des revendications 8 à 10 comprenant des moyens d'application d'une contrainte transversale comprenant un palier de renvoi (13) sensiblement cylindrique monté à rotation selon un axe parallèle à la direction transverse de la couverture, ledit palier de renvoi ayant une extrémité distale, éloignée de la surface à couvrir, et une extrémité proximale, adjacente à ladite surface, la couverture enveloppant partiellement ledit palier (13) afin de changer d'orientation, de sorte que le bourrelet (12) dépasse outre l'extrémité distale du palier.

12. Dispositif de couverture selon la revendication précédente dans lequel les moyens d'application d'une contrainte transversale comprennent de plus deux paliers tenseurs (15a, 15b) positionnés entre le tambour et le palier de renvoi (13), les deux paliers tenseurs étant séparés d'une distance supérieure à l'épaisseur de la couverture et inférieure à l'épaisseur du bourrelet (12), afin d'appliquer une tension transversale à la couverture et de guider le bourrelet (12) outre l'extrémité distale du palier de renvoi (13).

13. Dispositif selon l'une quelconque des revendications précédentes dans lequel la surface à couvrir (3) est sélectionnée parmi :
(a) un bassin rempli ou non d'un liquide tel qu'une piscine, un bassin de rétention, de traitement ou de désalinisation des eaux ;
(b) un terrain de sports, tel un terrain de tennis ou de cricket ;
(c) une caisse de véhicule,
(d) une surface vitrée telle une serre, un jardin d'hiver ou une fenêtre de véhicule.

## Patentansprüche

1. Vorrichtung (1) zum Abdecken einer Oberfläche (3), deren Umriss eine Oberflächenebene definiert, wobei die Vorrichtung Folgendes umfasst:
(a)eine Abdeckung (10), die im Wesentlichen rechteckig ist und zwei einander gegenüberliegende longitudinale Ränder und zwei einander gegenüberliegende transversale Ränder besitzt, wobei ein erster transversaler Rand der Abdeckung an einem ersten transversalen Ende der Oberfläche (3) befestigt ist,
(b)eine Trommel (2), die drehbar montiert ist und die Abdeckung (10) aufwickeln oder abwickeln kann, wobei die Trommel (2) auf einem Schlitten (21) montiert ist, der mit einem Mechanismus für longitudinale Translation versehen ist, der ihm ermöglicht, die Trommel über der Oberfläche (3) in deren longitudinaler Richtung zu verlagern, wobei sie sich von dem ersten transversalen Ende der Oberfläche entfernt oder sich diesem annähert, was das Ausfahren bzw. Einfahren der Abdeckung der Oberfläche (3) ermöglicht,
(c)einen Schutzkasten (20), der an dem Schlitten montiert ist, wobei der Kasten auf seiner Fläche, die der abzudeckenden Oberfläche (3) zugewandt ist, offen ist und eine Schürze bildet, die einen den Schlitten und die Trommel enthaltenden Hohlraum definiert, wobei der Kasten eine Kante aufweist, die den Umfang seiner offenen Fläche definiert,
**dadurch gekennzeichnet, dass** der Kasten an dem Schlitten über Höhenveränderungsmittel (22) montiert ist, die ermöglichen, den kürzesten Abstand d, der die Oberflächenebene von der Kante des Kastens trennt, zwischen einer ersten Stationärposition dₚ, wenn sich der Schlitten am Bahnende bei dem einen oder dem anderen transversalen Ende der Oberfläche befindet, und einer zweiten Bewegungsposition dₘ, wenn der Schlitten die Trommel über der Oberfläche (3) verlagert, zu verändern, und dass dₘ > dₚ.

2. Vorrichtung nach Anspruch 1, wobei der Stationärabstand dₚ kleiner als 15 mm ist, wobei der Stationärabstand dₚ vorzugsweise im Wesentlichen null ist, d. h., dass zwischen der Kante des Kastens und der Oberflächenebene ein Kontakt besteht, und wobei der Abschnitt der Kante, der mit der Oberflächenebene in Kontakt ist, vorzugsweise mit einer Dichtung versehen ist.

3. Vorrichtung nach Anspruch 1 oder 2, wobei die Höhenveränderungsmittel (22) Folgendes umfassen:
(a)wenigstens einen elektrischen, mechanischen oder pneumatischen Stellzylinder,
(b)ein Gestängesystem oder
(c)wenigstens eine Endlosschraube,
die Höhenveränderungsmittel (22) weisen vorzugsweise an jedem Ende des Schlittens (21) wenigstens einen elektrischen Stellzylinder auf.

4. Abdeckvorrichtung nach einem der vorhergehenden Ansprüche, die wenigstens ein Mittel zum Verhindern der Bewegung des Schlittens umfasst, damit der Schlitten seine Bewegungsposition dₘ nicht erreicht.

5. Abdeckungsvorrichtung nach dem vorhergehenden Anspruch, die einen Elektromotor für die longitudinale Translation des Schlittens umfasst und ein System zum Aktivieren des Elektromotors umfasst, dessen Inbetriebnahme dann, wenn sich der Schlitten in der Stationärposition dₚ an dem einen oder dem anderen transversalen Ende der Oberfläche befindet, durch elektrisches Aktivieren der Höhenveränderungsmittel (22), vorzugsweise der Stellzylinder, beginnt, um den Kasten in seine Bewegungsposition dₘ zu führen, bevor der Motor des Schlittens (21) aktiviert wird.

6. Abdeckungsvorrichtung nach einem der vorhergehenden Ansprüche, wobei:
(a)die longitudinalen Ränder der Abdeckung (10) jeweils mit einem Wulst (12) versehen sind, der sich längs der Kanten erstreckt,
(b)der Mechanismus für longitudinale Translation Schienen (6) umfasst, die beiderseits der den Schlitten (21) tragenden Oberfläche (3) angeordnet sind, wobei die Schienen jeweils durch ein Profil gebildet sind, das eine Öffnung (14) auf einer seiner Flächen aufweist, die abgewandt von der abzudeckenden Oberfläche orientiert ist, wobei die Fläche wenigstens einen Flügel (6a) aufweist, der sich auf der der abzudeckenden Oberfläche benachbarten Seite befindet und die Öffnung (14) teilweise verschließt;
(c)sie ein ununterbrochenes System zum Verriegeln des Wulstes (12) der longitudinalen Ränder der Abdeckung (10) in der Öffnung (14) der Schienen (6) umfasst, was dem Wulst (12) ermöglicht, unter dem Flügel (6a) in dem Maß, in dem die Abdeckung (10) abgewickelt wird, in Eingriff zu gelangen, und in dem Maß, in dem sie wieder aufgewickelt wird, den Eingriff zu verlassen.

7. Abdeckungsvorrichtung nach dem vorhergehenden Anspruch, wobei der Wulst (12) durch einen Kern (12c) mit einer im Wesentlichen prismenförmigen, vorzugsweise im Wesentlichen zylindrischen Geometrie gebildet ist, der in einer rohrförmigen Hülse (12t) enthalten ist, die auf ihrer Länge mit einem Band (12b) versehen ist, das an wenigstens einer Fläche der Abdeckung befestigt ist, und wobei der Kern (12c) vorzugsweise an der rohrförmigen Hülse (12t) befestigt ist, um ein Gleiten längs der Hülse zu verhindern und dabei eine ausreichende Flexibilität des Wulstes für die Abwicklungs-/Aufwicklungsvorgänge der Abdeckung (10) über der abzudeckenden Oberfläche (3) beizubehalten.

8. Abdeckungsvorrichtung nach Anspruch 6 oder 7, wobei der Schlitten (21), der über die abzudeckende Oberfläche (3) transversal überhängt und die Trommel (2) trägt, an jedem seiner Enden Folgendes umfasst:
(a)ein Antriebsrad (9), dessen Drehachse zu jener der Trommel (2) parallel ist;
(b)wenigstens zwei Rädchen (33), die auf den Schienen (6) ruhen und die longitudinale Translation des Schlittens (21) ermöglichen und beiderseits des Antriebsrades (9) montiert sind und damit ein Dreieck bilden, wobei das Antriebsrad (9) die obere Ecke bildet; und
der Translationsmechanismus zwei flexible Riemen (31) umfasst, die ausschließlich an jedem ihrer Enden (35) an vier Ecken der abzudeckenden Oberfläche befestigt sind, wobei jeder der zwei Riemen (31):
(c)in der Öffnung (14) der Schienen (6) in den seitlichen Abschnitten (31a), die zwischen einem Befestigungspunkt (35) und dem am nächsten bei dem Befestigungspunkt befindlichen Rädchen (33) enthalten sind, angeordnet ist und
(d)das Antriebsrad (9) in dem Mittelabschnitt (31b), der zwischen den zwei Rädchen (33) vorhanden ist, ohne Gleiten abdeckt.

9. Abdeckungsvorrichtung nach dem vorhergehenden Anspruch, wobei:
(a)beim Abwickeln der Abdeckung (= Ausfahren der Abdeckung) der Wulst (12) jeder longitudinalen Kante der Abdeckung in die Öffnung (14) der Schiene (6) in dem Maß eindringt, in dem sich der Schlitten vorwärts bewegt, und dort durch unmittelbar danach erfolgendes Eindringen in dieselbe Öffnung des seitlichen Abschnitts (31a) des Riemens, der zu dem Rädchen (33) stromabseitig in Translationsrichtung des Schlittens direkt benachbart ist, blockiert wird, und
(b)beim Wiederaufwickeln der Abdeckung (= Zurückziehen der Abdeckung) der Mittelabschnitt des Riemens (31b), der zu dem Rädchen (33) stromaufseitig in Translationsrichtung des Schlittens direkt benachbart ist, aus der Öffnung (14) der Schiene zurückgezogen wird, was somit dem Wulst (12) ermöglicht, sich von der Schiene zu lösen und das Wiederaufwickeln der Abdeckung auf die Trommel (2) des Schlittens möglich zu machen.

10. Vorrichtung nach Anspruch 8 oder 9, die Mittel zum Verändern der relativen Drehgeschwindigkeit zwischen der Aufwicklungs-/Abwicklungstrommel der Abdeckung und der Drehachse der Antriebsräder (9) umfasst, wobei diese Mittel eine Schraubenfeder enthalten, die in der Trommel angeordnet ist und ermöglicht, den Unterschied zwischen der Drehgeschwindigkeit der Antriebsräder, die konstant bleiben soll, und der Drehgeschwindigkeit der Trommel, die sich mit dem Außendurchmesser der Trommel in dem Maß, in dem die Abdeckung aufgewickelt/abgewickelt wird, verändert, auszugleichen.

11. Abdeckungsvorrichtung nach einem der Ansprüche 8 bis 10, die Mittel zum Ausüben einer transversalen Beanspruchung umfasst, die eine im Wesentlichen zylindrischen Umlenkrolle (13) umfassen, die drehbar um eine Achse parallel zu der transversalen Richtung der Abdeckung montiert ist, wobei die Umlenkrolle ein distales Ende, das von der abzudeckenden Oberfläche entfernt ist, und ein proximales Ende in der Nähe dieser Oberfläche besitzt, wobei die Abdeckung die Rolle (13) teilweise umschließt, um die Orientierung zu ändern, derart, dass sich der Wulst (12) über das distale Ende der Rolle hinaus bewegt.

12. Abdeckungsvorrichtung nach dem vorhergehenden Anspruch, wobei die Mittel zum Ausüben einer transversalen Beanspruchung außerdem zwei Spannrollen (15a, 15b) umfassen, die zwischen der Trommel und der Umlenkrolle (13) positioniert sind, wobei die zwei Spannrollen um einen Abstand getrennt sind, der größer als die Dicke der Abdeckung und kleiner als die Dicke des Wulstes (12) ist, um eine transversale Spannung auf die Abdeckung auszuüben und um den Wulst (12) über das distale Ende der Umlenkrolle (13) hinaus zu führen.

13. Vorrichtung nach einem der vorhergehenden Ansprüche, wobei die abzudeckende Oberfläche (3) gewählt ist aus:
(a)einem mit einer Flüssigkeit gefüllten oder nicht gefüllten Becken wie etwa einem Schwimmbad oder einem Becken zum Zurückhalten, Behandeln oder Entsalzen von Wasser;
(b)einem Sportplatz wie etwa einem Tennisplatz oder einem Kricketplatz;
(c)einer Fahrzeugkarosserie,
(d)einer Glasoberfläche wie etwa einem Treibhaus, einem Wintergarten oder einem Fahrzeugfenster.

## Claims

1. Device (1) for covering a surface (3) of which the outline defines a surface plane, said device comprising :
(a) a substantially rectangular cover (10) having two longitudinal edges opposite one another and two transverse edges opposite one another, a first transverse edge of the cover being fixed to a first transverse end of the surface (3),
(b) a drum (2) rotationally mounted suitable for winding or unwinding the cover (10), said drum (2) being mounted on a carriage (21) provided with a longitudinal translation mechanism enabling it to move the drum over the surface (3) in the longitudinal direction thereof, away from or toward the first transverse end of the surface, thus allowing the deployment, respectively removal, of the cover on, respectively from, the surface (3),
(c) a protective casing (20) mounted on said carriage, said casing being open on its face facing toward the surface (3) to be covered forming a skirt defining a cavity containing the carriage and the drum, the casing comprising a rim defining the perimeter of its open face,
**characterized in that** the casing is mounted on the carriage via height varying means (22), making it possible to vary the shortest distance, d, separating the surface plane from the rim of the casing between a first position, dₚ, of parking, when the carriage is located at the end of travel at one or other of the transverse ends of the surface, and a second position, dₘ, of movement, when the carriage moves the drum over the surface (3), and **in that** dₘ > dₚ.

2. Device according to Claim 1, in which the parking distance, dₚ, is less than 15 mm, preferably, the parking distance, dₚ, is substantially zero, that is to say that there is contact between the rim of the casing and the surface plane, and the portion of the rim in contact with the surface plane is preferably provided with a seal.

3. Device according to Claim 1 or 2, in which the height varying means (22) comprise:
(a) At least one electrical, mechanical or pneumatic cylinder,
(b) A lever system, or
(c) At least one worm screw,
preferably, the height varying means (22) comprise at least one electrical cylinder at each end of the carriage (21).

4. Cover device according to any one of the preceding claims, comprising a means for preventing the movement of the carriage as long as the carriage has not reached its movement position, dₘ.

5. Cover device according to the preceding claim, comprising an electric motor for the longitudinal translation of the carriage and comprising a system for activating the electric motor, the switching on of which, when the carriage is in parking position, dₚ, at one or other of the transverse ends of the surface, begins by electrically activating the height varying means (22) preferably cylinders, in order to bring the casing to its movement position, dₘ; before activating the motor of the carriage (21).

6. Cover device according to any one of the preceding claims, in which:
(a) the longitudinal edges of the cover (10) are each provided with a sealing bead (12) extending along said edges,
(b) the longitudinal translation mechanism comprises rails (6) placed on either side of said surface (3) supporting the carriage (21), the rails each consisting of a profile member having an opening (14) on one of its faces and oriented opposite the surface to be covered, said face comprising at least one wing (6a) situated on the side adjacent to the surface to be covered and partially closing said opening (14);
(c) it comprises a continuous system for locking the sealing bead (12) of the longitudinal edges of the cover (10) in the opening (14) of said rails (6) enabling the sealing bead (12) to be engaged under the wing (6a) as the cover (10) is unwound and to be disengaged as it is rewound.

7. Cover device according to the preceding claim, in which the sealing bead (12) is formed by a core (12c) of substantially prismatic geometry, preferably substantially cylindrical, contained in a tubular sheath (12t) provided over its entire length with a strip (12b) fixed to at least one face of the cover and in which the core (12c) is preferably fixed to the tubular sheath (12t) so as to prevent it from sliding along the sheath, while maintaining a flexibility of the sealing bead that is sufficient for the operations of unwinding/winding of the cover (10) over the surface to be covered (3).

8. Cover device according to Claim 6 or 7, in which said carriage (21) transversely overhanging the surface (3) to be covered and supporting the drum (2) comprises, at each of its ends:
(a) a driving wheel (9) of which the axis of rotation is parallel to that of said drum (2);
(b) at least two castors (33) resting on the rails (6) and allowing the longitudinal translation of the carriage (21), and being mounted on either side of the driving wheel (9), and forming with the latter a triangle of which the driving wheel (9) forms the top vertex; and
the translation mechanism comprises two flexible belts (31) fixed only at each of their ends (35) to the four corners of the surface to be covered, each of the two belts (31) :
(c) being arranged in the opening (14) of the rails (6) in the lateral sections (31a) contained between a fixing point (35) and the castor (33) closest to said fixing point, and
(d) capping, without slip, the driving wheel (9) in the central section (31b) contained between the two castors (33).

9. Cover device according to the preceding claim, in which:
(a) upon the unwinding of the cover (= deployment of the cover), the sealing bead (12) of each longitudinal edge of the cover is inserted into the opening (14) of the corresponding rail (6) as the carriage advances and is blocked therein by the insertion, immediately after, into the same opening of the lateral section (31a) of belt directly adjacent to the castor (33) downstream of the direction of translation of the carriage, and
(b) upon the rewinding of the cover (= removal of the cover), the central section (31b) of belt directly adjacent to the castor (33) upstream of the direction of translation of the carriage is removed from said opening (14) of the rail, thus allowing the sealing bead (12) to be disengaged from the rail and making it possible to rewind the cover onto the drum (2) of the carriage.

10. Device according to Claim 8 or 9, comprising means for modifying the relative speed of rotation between the cover winding/unwinding drum and the axis of rotation of the driving wheels (9), said means including a spiral-wound spring placed inside the drum and making it possible to neutralize the difference between the speed of rotation of the driving wheels, which must remain substantially constant, and the speed of rotation of the drum, which varies with the outer diameter of the drum as the cover is wound/unwound.

11. Cover device according to any one of Claims 8 to 10, comprising means for applying a transverse stress comprising a substantially cylindrical return bearing (13) rotationally mounted on an axis parallel to the transverse direction of the cover, said return bearing having a distal end, away from the surface to be covered, and a proximal end, adjacent to said surface, the cover partially enveloping said bearing (13) in order to change orientation, such that the sealing bead (12) extends beyond the distal end of the bearing.

12. Cover device according to the preceding claim, in which the means for applying a transverse stress additionally comprise two tensor bearings (15a, 15b) positioned between the drum and the return bearing (13), the two tensor bearings being separated by a distance greater than the thickness of the cover and less than the thickness of the sealing bead (12), in order to apply a transverse tension to the cover and guide the sealing bead (12) beyond the distal end of the return bearing (13).

13. Device according to any one of the preceding claims, in which the surface to be covered (3) is selected from:
(a) a pond, filled or not with a liquid, such as a swimming pool, a water retaining, treatment or desalination pond;
(b) a sports field, such as a tennis court or a cricket field;
(c) a vehicle body,
(d) a glazed surface such as a greenhouse, a winter garden or a vehicle window.
